# EUROPÄISCHE PATENTSCHRIFT

(11) **EP 1 155 263 B1**
(45) Veröffentlichungstag und Bekanntmachung des Hinweises auf die Patenterteilung: **06.05.2004**
(21) Anmeldenummer: 00916826.1
(22) Anmeldetag: 10.02.2000
(51) Int. Cl.: F24C 15/20

(54) **DUNSTABZUGSVORRICHTUNG, ANGEORDNET IM BEREICH NEBEN OFFENEN GARUNGSBEREICHEN**
VAPOUR EXTRACTION UNIT, LOCATED IN THE VICINITY OF OPEN COOKING AREAS
DISPOSITIF D'ASPIRATION D'EMANATIONS INSTALLE DANS UNE ZONE PROCHE DES ZONES DE CUISSON A DECOUVERT

(30) Priorität: 19.02.1999 DE 19907057
(43) Veröffentlichungstag der Anmeldung: 21.11.2001
(73) Patentinhaber: BSH Bosch und Siemens Hausgeräte GmbH, 81739 München (DE)
(72) Erfinder: GRIMM, Maximilian, D-76133 Karlsruhe (DE); ZIBOLD, Armin, D-75015 Bretten (DE); GREMMELMAIER, Ulrich, D-75015 Bretten (DE); SCHNEIDER, Martin, D-76437 Rastatt (DE); KORNBERGER, Martin, D-76530 Baden-Baden (DE); WENDT, Michael, D-76571 Gaggenau (DE)
(74) Vertreter: Thoma, Lorenz
(86) Internationale Anmeldenummer: PCT/EP2000/001081
(87) Internationale Veröffentlichungsnummer: WO 2000/049341

(56) Entgegenhaltungen:
- DE-A- 3 503 236
- US-A- 2 554 694
- US-A- 2 674 991
- US-A- 4 945 891
- US-A- 5 231 972

## Beschreibung

Die vorliegende Erfindung bezieht sich auf eine Dunstabzugsvorrichtung, angeordnet im Bereich neben Koch- oder sonstigen offenen Garungsbereichen für die Nahrungszubereitung mit einer in etwa deren Ebene angeordneten Ansaugvorrichtung für die von diesen Bereichen ausgehenden Dünsten und mit einer Saugeinrichtung zum Abführen dieser Dünste.

Zum Absaugen von Koch- oder sonstigen Garungsdünsten werden auch im Haushalt überlicherweise Dunstabzugshauben oder Dunstabzugsessen zum Einsatz gebracht, die oberhalb der Kochstelle bzw. der Garungsstelle angeordnet sind. Die bei der thermischen Zubereitung von Nahrungsmitteln aufsteigenden Dünste werden von diesen Einrichtung erfaßt, üblicherweise gefiltert und durch eine Ventilator meist ins Freie, bisweilen aber auch in den Arbeitsraum zurückgeblasen.

Es sind aber auch Anordnungen bekannt geworden, die seitlich des Garungsbereichs ihre Ansaugöffnungen aufweisen. Im Zusammenhang mit Friteusen oder Grilleinrichtungen sind auch Absaugmaßnahmen bekannt geworden, die in der Bedienungsebene dieser Einrichtungen neben diesen angeordnet sind und somit die beim jeweiligen Garungsprozeß abgehenden Dünste zur Seite und nach unten abführen. Dazu sind Gebläse mit hohen Luftförderleistungen erforderlich, da die Absaugrichtung nicht in der natürlichen Ausbreitungsrichtung der Garungsdünste nach oben liegt. Die seitlich neben den Garungsbereichen angeordneten Dunstabzugsmaßnahmen haben jedoch gegenüber den oberhalb der Garungsbereiche angeordneten Dunstabzugshauben und Dunstabzugsessen den Vorteil, daß der Bereich oberhalb der Garungsbereiche freier zugänglich und einsehbar ist.

Die DE-A-3503236 zeist eine Dunstabzugsvorrichtung zum Oberbegriff von Anspruch 1. Aufbauend auf diesem Erkenntnisstand ist es Aufgabe der vorliegenden Erfindung, eine Dunstabzugsvorrichtung bereitzustellen, welche je nach Bedarf zur Garungsstelle mit ihrem Ansaugbereich positionierbar ist und die dennoch einen vorteilhaften Zugriff und eine günstige Einsichtnahme durch die Bedienungsperson während des Garprozesses zum Gargut ermöglicht.

Eine Dunstabzugsvorrichtung, die diesen Forderungen gerecht wird, ist durch die Merkmale in kennzeichnenden Teil von Anspruch 1 gekennzeichnet.

Eine Dunstabzugsvorrichtung nach diesen erfindungsgemäßen Merkmalen kann wie eine bekanntermaßen neben einem Garungsbereich, beispielsweise einer Friteuse oder einer Grilleinrichtung angeordneten Absaugvorrichtung betrieben werden, indem deren Ansaugbereich geringfügig aus der versenkten Ruhestellung herausgefahren wird. Ein weiteres Herausfahren beeinträchtigt von dieser Seite zwar den Zugriff zum wärmetechnisch behandelten Gargut, sie verbessert aber zunehmend die Absaugwirkung auf die abgehenden Garungsdünste.

Bevorzugt ist aber die Ansaugvorrichtung im nach oben mehr oder weniger ausgefahrenen Zustand auch über den offenen Garungsbereich bzw. einen darauf aufgesetzten Gargutbehälter ausschwenkbar gelagert angeordnet, so daß die abgegebenen Garungsdünste besonders intensiv und gesichert angesaugt und abgeführt werden können.

Zur Höhenverstellung der Ansaugvorrichtung dient bevorzugt eine motorische Antriebsvorrichtung durch die über Selbsthemmung sichergestellt werden kann, daß die Ansaugvorrichtung in beliebigen Höhenstellungen verharren kann. In den herausgefahrenen und zurückgefahrenen Endlagen wird durch entsprechend angeordnete Endschalter die Motorabschaltung bewerkstelligt. Das seitliche Ausschwenken wird ermöglicht durch eine längsseitlich angeordnete rohrförmige Säule, über die die angesaugten Garungsdünste durch eine entfernt angeordnete Saugvorrichtung abtransportierbar sind. Das Ausschwenken wird vorteilhafterweise von Hand durchgeführt, da dies zu einer besseren Ausrichtung des Ansaugbereichs zum abzusaugenden Bereich vorteilhaft ist. Für die Rückführung der Schwenkstellung in die Ursprungslage, in der die Ansaugvorrichtung nach unten auch endgültig in die Rastposition eingefahren werden kann, dient für jede der beiden Ausschwenkseiten je eine Kulissenführung, die unterflurig auf die Rohrsäule wirkt.

Ein nach den Mermalen der Erfindung ausgestaltetes Ausführungsbeispiel, aus dem weitere bevorzugte Ausgestaltungen der erfindungsgemäßen Maßnahmen ersichtlich sind, wird anhand der Zeichnung im folgenden näher beschrieben.

Es zeigen:
- Fig. 1: etwas schematisiert eine perspektivische Ansicht des Lagerund Ansaugbereichs der Dunstabzugsvorrichtung,
- Fig. 2: eine Seitenansicht mit herausgefahrenem Ansaugbereich im Schnitt,
- Fig. 3: eine Seitenansicht der Anordnung mit in dir Ruhestellung eingefahrenem Ansaugbereich im Schnitt,
- Fig. 4: eine senkrecht dazu liegende Ansicht im Schnitt und
- Fig. 5: übereinander Befestigungsböcke für die Anordnung und dazwischen ein Führungsbock.

Aus Fig. 1 ist ersichtlich ein Teil einer Dunstabzugsvorrichtung, welcher in eine Ausnehmung einer Arbeitsplatte neben oder zwischen offenen Garungsbereichen einer Küche einsetzbar ist. Derartig offene Garungsbereiche können beispielsweise sein eine Kochmulde mit einer oder mehreren Kochstellen oder eine in die Arbeitsplatte eingesetzte Grill- oder Fritiereinrichtung. Die Fig. 1 zeigt die Ansaugvorrichtung in einer in die Arbeitsstellung herausgefahrenen Position perspektivisch, während die Fig. 2 eine Seitenansicht davon in Verbindung mit der das Gehäuse 1 der Anordnung aufnehmenden Arbeitsplatte 2 als geschnittene Seitenansicht zeigt. Die Figuren 3 und 4 zeigen die Anordnungen ebenfalls in geschnittenen Seitenansichten jedoch mit in die Ruhestellung eingefahrener Ansaugvorrichtung 3. Dabei liegt die obere Begrenzungsplatine 4, die abnehmbar und geschlossen ausgestaltet ist, in der Ebene der benachbarten, nicht dargestellten offenen Garungsbereich, so daß sie ihre Aufnahmewanne 5 und damit das Gehäuseinnere vor Verschmutzungen gut abschirmt. Beidseitig der Ansaugvorrichtung 3 sind Ansaugöffnungen 6 zur Aufnahme der anzusaugenden Garungsdünste angeordnet; dahinter im Inneren der Ansaugvorrichtung liegt das Filtermaterial, welches nach Abheben der oberen Begrenzungsplatine 4 zu Reinigungszwecken herausnehmbar bzw. austauschbar ist. Die Ansaugvorrichtung 3 ist angeordnet am oberen Ende einer rohrförmigen Säule 7, durch welche die durch die Öffnungen 6 der Ansaugvorrichtung 3 angesaugten Dünste nach unten abgeführt werden können und zwar beeinflußt durch ein nicht dargestelltes Gebläse, das beispielsweise im Sockelbereich des Küchenmöbels untergebracht ist und über eine ebenfalls nicht dargestellte flexible Rohrverbindung mit in dem unteren Ende der rohrförmigen Säule 7 strömungstechnisch verbunden ist. Um einen störungsfreien und möglichst ruckfreien Betrieb beim Ausfahren, Ausschwenken und Zurückfahren der Ansaugvorrichtung 3 über die rohrförmige Säule 7 zu gewährleisten, bedarf es einer stabilen Führungsanordnung deren wesentliche Bestandteile ein oberer Lagerbock 8, ein unterer Lagerbock 9 und ein dazwischen angeordneter Führungsbock 10 in Verbindung mit zwei Verbindungs und Führungssäulen 11 sind. Der Grundaufbau dieser drei Böcke 8, 9 und 10 ist im Querschnitt im wesentlichen gleichartig, so daß diese Böcke aus stranggepreßtem Aluminiumprofil mit relativ kostengünstiger Präzision als zugeschnittene Teile und gegebenenfalls bezüglich der Modifikationen nachbearbeitbar herstellbar sind. Die Lagerböcke 8 und 9 sind im oberen und unteren Bereich des Gehäuses 1 angeordnet und über ihre Aufnahmebohrungen 12 bzw. 13 mit den Führungsstangen 11 fest verbunden. Der Führungsblock 10 seinerseits ist fest am unteren Ende der rohrförmigen Säule 7 befestigt und auf den Führungsstangen 11 über in seinen Bohrungen 14 angeordneten Kugellagenführungen längsverschieblich. Die rohrförmige Säule 7 ist in einem Führungsring 15 der Aufnahmewanne 5 längsverschieblich und drehbar gelagert.

An den Lagerböcken 8 und 9 sind Umlenkrollen 16 für einen umlaufend geführten Zahnriemen 17 angeordnet. Eine Flanke des Zahnriemens ist fest mit dem Führungsbock 14 verbunden. Die obere Umlenkrolle 16 wiederum ist ausgebildet als Zahnriemenrad und mit einem Antriebsmotor verbunden über welchen somit der Führungsbock 14, die mit ihm axial fest verbundene aber zu ihm schwenkbare rohrförmige Säule 7 und damit die Ansaugvorrichtung 6 höhenverstellbar sind. Über einen im Bedienbereich 18 angeordneten Schalter 19 sind durch Links- bzw. Rechtsauslenkungen die Ausfahr- und Einrückbewegungen in axialer Richtung durch den Antriebsmotor erzielbar. Der weitere Schalter 20 dient zur Aktivierung des nicht dargestellten Gebläses.

Die rohrartig ausgebildete Säule 7 flankierend sind im Gehäuse 1 Kulissenführungen 21 angeordnet, auf welche ein an der rohrförmigen Säule 7 befestigter Führungsbolzen 22 beim Zurückführen der Säule 7 und mit ihr der Ansaugvorrichtung 3 in die Ausgangslage derart aufläuft, daß die Ansaugvorrichtung aus dem Garungsbereich in eine Lage parallel zur Aufnahmewanne herausgeschwenkt wird und dort in die Ruheposition zurückgefahren werden kann. Endabschaltkontakte dienen zur Abschaltung des Antriebsmotors bei Erreichen der oberen und der unteren Endstellung.

## Patentansprüche

1. Dunstabzugsvorrichtung, angeordnet im Bereich neben Koch- oder sonstigen offenen Garungsbereichen für die Nahrungszubereitung mit einer in etwa deren Ebene angeordneten Ansaugvorrichtung für die von diesen Bereichen ausgehenden Dünsten und mit einer Saugeinrichtung zum Abführen dieser Dünste, wobei die Ansaugvorrichtung (3) aus der Ebene der offenen Garungsbereiche nach oben herausfahrbar bis auf eine Höhe über dem offenen Garungsbereich ggfs. aufgesetzten Gargutbehälter in unterschiedliche Höhen positionierbar angeordnet ist und über eine Längenausgleichs-Rohrverbindung mit der Saugeinrichtung strömungstechnisch gekoppelt ist; und die Ansaugvorrichtung (3) oberhalb der Höhe eines auf den offenen Garungsbereich ggfs. aufgesetzten Gargutbehälter über diesen ausschwenkbar gelagert ist, um verschiedene Schwenkstellungen einzunehmen, **dadurch gekennzeichnet, dass** eine Steuermaßnahme (21, 22) für die Schwenkstellung der Ansaugvorrichtung (3) angeordnet ist, die in Abhängigkeit von der Höhenverstellung der Ansaugvorrichtung die Schwenkstellung der Ansaugvorrichtung steuert.

2. Dunstabzugsvorrichtung nach Anspruch 1, **dadurch gekennzeichnet, dass** die Steuermaßnahme (21, 22) für die Schwenkstellung der Ansaugvorrichtung (3) die Begrenzung der Schwenkstellung der Ansaugvorrichtung (3) in Abhängigkeit von der Höhenverstellung umfasst.

3. Dunstabzugsvorrichtung nach Anspruch 1 oder 2, **dadurch gekennzeichnet, dass** die Steuermaßnahme (21, 22) für die Schwenkstellung der Ansaugvorrichtung (3) die Zurückschwenkung der Ansaugvorrichtung (3) beim Herunterfahren der Ansaugvorrichtung in eine Ruheposition umfasst.

4. Dunstabzugsvorrichtung nach einem der Ansprüche 1 bis 3, **dadurch gekennzeichnet, daß** zur Höhenverstellung die Ansaugvorrichtung (3) mit einer motorischen Antriebsvorrichtung über eine Getriebeanordnung in Wirkverbindung steht.

5. Dunstabzugsvorrichtung nach einem der Ansprüche 1 bis 4, **dadurch gekennzeichnet, dass** die Ansaugvorrichtung (3) im Bereich einer Seite des Garungsbereichslängsausgerichtet zu dieser Seite ausgebildet ist und auf einer im Bereich eines Endes liegenden Achse höhenverstellbar und um diese Achse in Abhängigkeit der Höhenverstellung drehbar ausschwenkbar angeordnet ist.

6. Dunstabzugsvorrichtung nach Anspruch 5, **dadurch gekennzeichnet, dass** die Achslagerung für die Ansaugvorrichtung gebildet ist durch eine in Gehäuse fest angeordneten Lagerböcken (8, 9) gegenüber dem Gehäuseaufbau (1) geführte rohrförmige Säule (7), die über Antriebsglieder (10, 17, 16) mit einem Antriebsmotor zur Höheneinstellung in axialer Richtung gekoppelt ist.

7. Dunstabzugsvorrichtung nach Anspruch 6, **dadurch gekennzeichnet, dass** zwei gleichartig ausgebildete über eine Säulenverbindung (11) zueinander ausgerichtete Lagerböcke (8, 9) in entfernten Gehäusebereichen angeordnet sind und dass zwischen diesen Lagerböcken (8, 9) ein axialfest a ber drehbar m it der rohrförmigen Säule (7) verbundenes, auf den Säulenstangen (11) verschieblich und ähnlich den Lagerböcken (8, 9) ausgestalteter Führungsbock (10) angeordnet ist, der mit der motorischen Antriebsvorrichtung verbunden ist.

8. Dunstabzugsvorrichtung nach Anspruch 7, **dadurch gekennzeichnet, dass** der Führungsbock (10) über einen parallel zur rohrförmigen Säule (7) über zwei Umlenkrollen (16) geführten Zahnriemen (17) mit der motorischen Antriebsvorrichtung in Verbindung steht.

9. Dunstabzugsvorrichtung nach Anspruch 8, **dadurch gekennzeichnet, dass** eine der Umlenkrollen (16) als Zahnriemenrad ausgebildet und mit der motorischen Antriebsvorrichtung gekoppelt ist.

10. Dunstabzugsvorrichtung nach einem der Ansprüche 1 bis 9, **dadurch gekennzeichnet, dass** eine Kulissenführung (21, 22) zwischen gehäusefesten Bereichen und der Führung für die Ansaugvorrichtung zur Ausschwenkbegrenzung der Ansaugvorrichtung (3) in Abhängigkeit von deren Höhenstellung angeordnet ist.

## Claims

1. Fume extractor device arranged in the region near boiling or other open cooking areas for food preparation, with an intake device, which is arranged approximately in the plane thereof, for the fumes emanating from these areas and with a suction device for conducting away these fumes, wherein the intake device (3) is arranged to be movable upwardly out of the plane of the open cooking areas to a height above a cooking stock container, which may be placed on the open cooking area, to be positionable at different heights and is coupled in terms of flow by way of a length compensating pipe connection with the suction device, and the intake device (3) is mounted above the height of a cooking stock container, which may be placed on the open cooking area, to be pivotable away above this in order to adopt different pivot settings, **characterised in that** a control measure (21, 22) for the pivot setting of the intake device (3) is arranged, which controls the pivot setting of the intake device in dependence on the height setting of the intake device.

2. Fume extractor device according to claim 1, **characterised in that** the control measure (21, 22) for the pivot setting of the intake device (3) comprises the limitation of the pivot setting of the intake device (3) in dependence on the height adjustment.

3. Fume extractor device according to claim 1 or 2, **characterised in that** the control measure (21, 22) for the pivot setting of the intake device (3) comprises the return pivotation of the intake device (3) during downward movement of the intake device into a rest position.

4. Fume extractor device according to one of claims 1 to 3, **characterised in that** for the height adjustment the intake device (3) is disposed in operative connection with a motorised drive device by way of a transmission arrangement.

5. Fume extractor device according to one of claims 1 to 4, **characterised in that** the intake device (3) is formed in the region of one side of the cooking area to be longitudinally aligned with this side and is arranged to be adjustable in height on an axis which lies in the region of one end and to be rotatably pivotable away about this axis in dependence on the height adjustment.

6. Fume extractor device according to claim 5, **characterised in that** the axial mounting for the intake device is formed by a tubular column (7), which is guided relative to the housing construction (1) in bearing blocks (8, 9) fixedly arranged in the housing and which is coupled by way of drive elements (10, 17, 16) with a drive motor for height adjustment in axial direction.

7. Fume extractor device according to claim 6, **characterised in that** two identically constructed bearing blocks (8, 9) aligned relative to one another by way of a column connection (11) are arranged in remote housing regions and that a bearing block (10), which is constructed similarly to the bearing blocks (8, 9) and is connected with the motorised drive device, is arranged between these bearing blocks (8, 9) to be displaceable on the column rods (11) and connected with the tubular column (7) to be axially fixed, but rotatable.

8. Fume extractor device according to claim 7, **characterised in that** the guide block (10) is disposed in connection with the motorised drive device by way of a cogged belt (17) guided parallelly to the tubular column (7) over two deflecting rollers (16).

9. Fume extractor device according to claim 8, **characterised in that** one of the deflecting rollers (16) is constructed as a cogged belt wheel and is coupled with the motorised drive device.

10. Fume extractor device according to one of claims 1 to 9, **characterised in that** a slot guide (21, 22) for limitation of pivotation away of the intake device (3) in dependence on the height setting thereof is arranged between regions, which are fixed relative to the housing, and the guide for the intake device.

## Revendications

1. Dispositif d'aspiration d'émanations, installé dans la zone proche de zones de cuisson à découvert ou d'autres zones de préparation culinaire pour la préparation d'aliments, muni d'un dispositif d'aspiration, placé à peu près dans le plan de ces zones, pour les buées partant de cette zone et d'un dispositif d'aspiration pour l'évacuation de ces buées, le dispositif d'aspiration (3) étant déplaçable vers le haut, à partir du plan des zones de cuisson à découvert jusqu'à une hauteur au-delà du récipient de cuisson posé éventuellement sur la zone de cuisson à découvert, en pouvant être positionné à différentes hauteurs, et étant raccordé du point de vue technique du flux avec le dispositif d'aspiration au moyen d'un raccord en tube de longueur réglable ; et le dispositif d'aspiration (3) au-dessus de la hauteur d'un récipient de cuisson posé éventuellement sur la zone de cuisson à découvert étant installé de manière pivotante au-dessus de celui-ci afin de prendre différentes positions de pivotement, **caractérisé en ce qu'**une mesure de commande (21, 22) pour la position de pivotement du dispositif d'aspiration (3) est installée, qui commande la position de pivotement du dispositif d'aspiration en fonction du réglage en hauteur du dispositif d'aspiration.

2. Dispositif d'aspiration d'émanations selon la revendication 1, **caractérisé en ce que** la mesure de commande (21, 22) pour la position de pivotement du dispositif d'aspiration (3) comprend la limitation de la position de pivotement du dispositif d'aspiration (3) en fonction du réglage en hauteur.

3. Dispositif d'aspiration d'émanations selon la revendication 1 ou 2, **caractérisé en ce que** la mesure de commande (21, 22) pour la position de pivotement du dispositif d'aspiration (3) comprend le pivotement de retour du dispositif d'aspiration (3) lors de l'abaissement du dispositif d'aspiration dans une position de repos.

4. Dispositif d'aspiration d'émanations selon l'une quelconque des revendications 1 à 3, **caractérisé en ce que**, pour le réglage en hauteur, le dispositif d'aspiration (3) est en liaison active avec un dispositif d'entraînement par moteur par l'intermédiaire d'un dispositif de commande.

5. Dispositif d'aspiration d'émanations selon l'une quelconque des revendications 1 à 4, **caractérisé en ce que** le dispositif d'aspiration (3), dans la partie d'un côté de la zone de cuisson, est formé en étant orienté longitudinalement par rapport à ce côté et est placé en étant réglable en hauteur sur un axe situé dans la partie d'une extrémité et en pouvant être pivoté autour de cet axe en fonction du réglage en hauteur.

6. Dispositif d'aspiration d'émanations selon la revendication 5, **caractérisé en ce que** le palier de l'axe pour le dispositif d'aspiration est formé par une colonne (7) en forme de tube, guidée dans des supports de palier (8, 9) placés de manière fixe dans un boîtier par rapport à la structure du boîtier (1), cette colonne étant couplée à un moteur d'entraînement au moyen d'organes d'entraînement (10, 17, 16) pour le réglage en hauteur en direction axiale.

7. Dispositif d'aspiration d'émanations selon la revendication 6, **caractérisé en ce que** deux supports de palier (8, 9) formés de manière similaire, orientés l'un vers l'autre par un raccordement en colonne (11), sont placés dans des parties éloignées du boîtier et **en ce qu'**entre ces supports de palier (8, 9) est placé un palier de guidage (10), raccordé de manière fixe axialement mais de manière pivotante avec la colonne (7) en forme de tube, déplaçable sur les tiges de la colonne (11) et exécuté de manière similaire aux supports de palier (8, 9), ledit palier de guidage (10) étant raccordé audit dispositif d'entraînement par moteur.

8. Dispositif d'aspiration d'émanations selon la revendication 7, **caractérisé en ce que** le palier de guidage (10) est en liaison avec le dispositif de commande par moteur par l'intermédiaire d'une courroie dentée (17) guidée parallèlement à la colonne (7.) en forme de tube au moyen de deux poulies de renvoi (16).

9. Dispositif d'aspiration d'émanations selon la revendication 8, **caractérisé en ce que** l'une des poulies de renvoi (16) est exécutée comme une roue de courroie dentée et qu'elle est couplée au dispositif de commande par moteur.

10. Dispositif d'aspiration d'émanations selon l'une quelconque des revendications 1 à 9, **caractérisé en ce qu'**un guidage à coulisse (21, 22) est placé entre des parties fixes du boîtier et le guide pour le dispositif d'aspiration pour limiter le pivotement du dispositif d'aspiration (3) en fonction du réglage en hauteur de celui-ci.
